# EUROPÄISCHE PATENTSCHRIFT

(11) **EP 2 569 519 B1**
(45) Veröffentlichungstag und Bekanntmachung des Hinweises auf die Patenterteilung: **10.02.2016**
(21) Anmeldenummer: 11723869.1
(22) Anmeldetag: 02.05.2011
(51) Int. Cl.: F01M 1/02, F01M 1/18, F01L 1/344, F16N 13/00, F04C 14/00

(54) **VERFAHREN ZUM BETREIBEN EINER BRENNKRAFTMASCHINE MIT MEHRSTUFIGER ÖLPUMPE**
METHOD OF CONTROLLING AN ENGINE HAVING A VARIABLE OUTPUT OIL PUMP
PROCÉDÉ DE CONTROLE D'UN MOTEUR AYANT UNE POMPE D'HUILE À DEBIT VARIABLE

(30) Priorität: 08.05.2010 DE 102010019933
(43) Veröffentlichungstag der Anmeldung: 20.03.2013
(73) Patentinhaber: Volkswagen Aktiengesellschaft, 38440 Wolfsburg (DE)
(72) Erfinder: WINDRICH, Dirk, 38518 Gifhorn (DE); WACHTENDORF, Axel, 38108 Braunschweig (DE)
(86) Internationale Anmeldenummer: PCT/EP2011/002164
(87) Internationale Veröffentlichungsnummer: WO 2011/141130

(56) Entgegenhaltungen:
- EP-A1- 2 133 517
- DE-A1- 19 523 533
- DE-A1- 19 533 686
- JP-A- 2004 116 430

## Beschreibung

Die Erfindung betrifft ein Verfahren zum Betreiben einer Brennkraftmaschine, wobei in einem Ölkreislauf der Brennkraftmaschine, insbesondere zur Druckumlaufschmierung, von einer Ölpumpe wahlweise eine erste Öldruckstufe mit einem ersten minimalen und maximalen Öldruckniveau und mindestens eine zweite Öldruckstufe mit einem zweiten minimalen und maximalen Öldruckniveau erzeugt wird, wobei das erste minimale Öldruckniveau kleiner oder gleich ist als das zweite minimale Öldruckniveau und das erste maximale Öldruckniveau kleiner ist als das zweite maximale Öldruckniveau, wobei eine Nockenwelle der Brennkraftmaschine von einem Aktuator hydraulisch mittels eines Öldruckes aus dem Ölkreislauf der Brennkraftmaschine verstellt wird, gemäß dem Oberbegriff des Patentanspruchs 1.

Brennkraftmaschinen verfügen üblicherweise über eine mechanisch angetriebene Ölpumpe. In einigen Anwendungen ist es durch eine entsprechende Stelleinrichtung bzw. einen Schaltmechanismus möglich, zwei oder mehrere Druckstufen mit dieser Ölpumpe mit unterschiedlichem Öldruckniveau bzw. unterschiedlichen Wertebereichen, in denen sich der Öldruck abhängig vom Betriebszustand der Brennkraftmaschine bewegt, anzufahren. Die Ölpumpe verfügt dabei über eine mechanisch wirkende Einrichtung zur Regelung des Öldrucks. Die Verbrennungskraftmaschine benötigt nicht in jedem Betriebskennfeldpunkt den gleichen, hohen Öldruck. Üblicherweise kann der Öldruck zu kleinen Drehzahlen und Lasten hin abgesenkt werden. Erst bei Überschreiten einer entsprechenden, vorbestimmten Last- und Drehzahlschwelle wird auf die höhere zweite Druckstufe geschaltet. Der Öldruck wird somit dem aktuellen Bedarf der Brennkraftmaschinen angepasst. Die Leistungsaufnahme einer solchen zwei oder mehrstufigen Ölpumpe gegenüber einer einstufigen Ölpumpe ist geringer. Ein Problem der zweistufiger, wie aus der JP 2004 116 430 bekannt, Ölpumpe ist die Diagnose des Stellmechanismus. Hierzu ist es bekannt, für jede Druckstufe einen eigenen Öldrucksensor zu verwenden. Die zwei bzw. mehrstufige Ölpumpe bedingt demnach mindestens einen zusätzlichen Drucksensor. Dieser zusätzliche Sensor bedingt entsprechende Kosten und benötigt Bauraum.

Die Überwachung eines Öldruckes mittels eines Drucksensors ist beispielsweise aus der DE 10 2005 050 775 A1 bekannt. In einem Motorölkreislauf für einen Verbrennungsmotor ist ein Drucksensor räumlich in eine Hydraulikkomponente integriert. Hierdurch kann ein sonst üblicher Druckschalter zum Überwachen eines vorhandenen Mindestdruckes entfallen, da das Ausgangssignal des integrierten Drucksensors zur Drucküberwachung herangezogen werden kann.

Aus der DE 198 25 288 A1 ist eine Brennkraftmaschine bekannt, bei der ein Nockenwellenversteller (Aktuator zum Verstellen der Nockenwelle) einen hydraulischen Flügelsteller aufweist, der die Nockenwelle gegenüber der Kurbelwelle verdreht und hierzu über ein elektrisch betätigbares Hydraulikventil mit Motoröl aus dem Motorölkreislauf beaufschlagt wird.

Aus der US 5 529 023 ist es bekannt, die Funktionsfähigkeit eines Nockenwellenverstellers anhand eines Verstellwinkels der Nockenwellenverstellung zu überwachen. Wird ein vorbestimmter Verstellwinkel nicht erreicht, so wird ein defekt im Nockenwellenversteller angenommen. Diese Überwachung wird jedoch ausgesetzt, wenn ein Öldruck in einem den Nockenwellenversteller versorgenden Ölkreislauf niedriger ist als ein vorbestimmter Wert. In diesem Fall wird auch die Nockenwellenverstellung an sich ausgesetzt.

Der Erfindung liegt die Aufgabe zugrunde, ein Verfahren der o.g. Art hinsichtlich des Bauteileaufwandes zu vereinfachen und gleichzeitig die Überwachung der Funktionsfähigkeit des Schaltmechanismus der Ölpumpe zu verbessern.

Diese Aufgabe wird erfindungsgemäß durch ein Verfahren der o.g. Art mit den in Anspruch 1 gekennzeichneten Merkmalen gelöst. Vorteilhafte Ausgestaltungen der Erfindung sind in den weiteren Ansprüchen beschrieben.

Dazu ist es bei einem Verfahren der o.g. Art erfindungsgemäß vorgesehen, dass eine erste Verstellgeschwindigkeit der Nockenwelle durch den Aktuator bestimmt wird, während die erste Öldruckstufe von der Ölpumpe erzeugt wird, wobei für mindestens eine zweite Öldruckstufe eine zweite Verstellgeschwindigkeit der Nockenwelle durch den Aktuator bestimmt wird, während die zweite Öldruckstufe von der Ölpumpe erzeugt wird, wobei mindestens eine Differenz zwischen der ersten und mindestens einer zweiten Verstellgeschwindigkeit bestimmt wird, wobei ein Schaltmechanismus der Ölpumpe zum Umschalten zwischen den Öldruckstufen als in Ordnung eingestuft wird, wenn ein Betrag der Differenz gleich oder größer als ein vorbestimmter Differenzwert ist, und der Schaltmechanismus der Ölpumpe zum Umschalten zwischen den Öldruckstufen als defekt eingestuft wird, wenn ein Betrag der Differenz kleiner als ein vorbestimmter Differenzwert ist.

Dies hat den Vorteil, dass eine Funktionsfähigkeit des Schaltmechanismus der Ölpumpe ohne zusätzliche Hardware ausschließlich mit vorhandenen Sensoren überwacht wird, wobei die Überwachung unabhängig von Toleranzen hinsichtlich einer Ölviskosität, der Ölpumpe, des Aktuators oder eines Ventils des Aktuators im Ölkreislauf ist.

Eine vom Betriebszustand der Brennkraftmaschine unabhängige Überwachung der Funktionsfähigkeit des Schaltmechanismus der Ölpumpe ohne Kompensation beispielsweise von drehzahl- oder lastbedingten Schwankungen des Öldruckes erzielt man dadurch, dass die erste und mindestens eine zweite Verstellgeschwindigkeit bei einem identischen Betriebszustand der Brennkraftmaschine bestimmt werden.

Eine zusätzliche Überwachung der Funktionsfähigkeit der Ölpumpe selbst erzielt man dadurch, dass in einem Betriebszustand der Brennkraftmaschine, während dem die erste Öldruckstufe von der Ölpumpe erzeugt wird, der Öldruck von einem Drucksensor überwacht wird.

Eine aktive Diagnose des Schaltmechanismus der Ölpumpe für die verschiedenen Öldruckstufen erzielt man dadurch, dass nach einem Bestimmen der ersten Verstellgeschwindigkeit die Ölpumpe unabhängig vom momentanen Betriebszustand der Brennkraftmaschine auf mindestens eine zweite Öldruckstufe umgeschaltet, die Nockenwelle verstellt und dabei die zweite Verstellgeschwindigkeit bestimmt wird.

Eine Prüfung des Schaltmechanismus der Ölpumpe für die verschiedenen Öldruckstufen bei definierten Zuständen der Brennkraftmaschine erzielt man dadurch, dass die erste und die zweite Verstellgeschwindigkeit bei mindestens einem vorbestimmten Betriebspunkt der Brennkraftmaschine bestimmt werden, wobei unabhängig von dem Betriebspunkt die jeweilige Öldruckstufe umgeschaltet und die Nockenwelle verstellt wird.

Zur Einhaltung von Schadstoffgrenzwerten für die Brennkraftmaschine wird der mindestens eine vorbestimmte Betriebspunkt der Brennkraftmaschine derart gewählt, dass sich eine minimale Erhöhung von Schadstoffemissionen im Abgas ergibt.

Die Erfindung wird im Folgenden anhand der Zeichnung näher erläutert. Diese zeigt in
- Fig. 1: ein schematisches Blockschaltbild einer Brennkraftmaschine zur Ausführung des erfindungsgemäßen Verfahrens,
- Fig. 2: ein Ablaufdiagramm einer bevorzugten Ausführungsform des erfindungsgemäßen Verfahrens und
- Fig. 3: ein Betriebskennfeld für einen Verbrennungsmotor.

Die Erfindung betrifft eine Brennkraftmaschine, wie schematisch in Fig. 1 dargestellt, mit einem Motorblock 10, einer Ölpumpe 12 und einem Motorölkreislauf 14, welcher insbesondere zur Umlaufdruckschmierung ausgebildet ist. In den Motorölkreislauf 14 zur Umlaufdruckschmierung sind regelbare Hydraulikkomponenten angeschlossen, deren für ihre Betätigung notwendiges Betriebsfluid durch das Motoröl des Motorölkreislaufes 14 bereitgestellt wird. Die Regelung des Fluidstroms, also des die Hydraulikkomponente durchfließenden Motorölstromes, erfolgt durch elektrische Stellsignale einer Steuerelektronik 22. Eine derartige, regelbare Hydraulikkomponente ist ein hydraulischer Nockenwellenversteller 18 zum Verstellen einer Nockenwelle 16 mit einem Hydraulikventil, welches beispielsweise als Magnetventil ausgebildet ist. Mit anderen Worten ist der Aktuator für die Nockenwellenverstellung in den Motorölkreislauf integriert.

Der im Motorölkreislauf herrschende Öldruck wird durch die mechanisch angetriebene Ölpumpe 12 im Motorölkreislauf 14 zur Verfügung gestellt. Die Ölpumpe 12 weist einen Schaltmechanismus 20 auf, um zwischen verschiedenen Öldruckstufen umzuschalten. Hierbei ist eine erste Öldruckstufe vorgesehen, bei der der Öldruck in Abhängigkeit von einem Betriebszustand der Brennkraftmaschine in einem ersten Bereich zwischen einem ersten minimalen Öldruckwert (Öldruckniveau) und einem ersten maximalen Öldruckwert (Öldruckniveau) schwankt. Weiterhin ist mindestens eine zweite Öldruckstufe vorgesehen, bei der der Öldruck in Abhängigkeit von einem Betriebszustand der Brennkraftmaschine in einem zweiten Bereich zwischen einem zweiten minimalen Öldruckwert (Öldruckniveau) und eine zweiten maximalen Öldruckwert (Öldruckniveau) schwankt. Hierbei ist der erste minimale Öldruckwert kleiner oder gleich dem zweiten minimalen Öldruckwert und der erste maximale Öldruckwert ist kleiner als der zweite maximale Öldruckwert. Für die erste Öldruckstufe ist ein Öldrucksensor 24 zur Überwachung des Öldruckes vorgesehen.

Je nach Höhe des Öldruckes verstellt sich die Nockenwellenverstellung unterschiedlich schnell. Die sich einstellende Winkelgeschwindigkeit korreliert dabei mit dem Öldruck. Messbar ist die Winkelgeschwindigkeit, indem ein ausreichender Verstellbereich mit maximaler Ansteuerung des Magnetventils des Nockenwellenverstellers 18 durchfahren wird. Die Winkelgeschwindigkeit ist zusätzlich noch abhängig von der Motordrehzahl und Öltemperatur und sollte über diese korrigiert werden. Sie liegt typischerweise in einem Bereich, der mit in Motorsteuerungen verfügbaren Einrichtungen gut und sicher messbar ist.

Erfindungsgemäß ist es vorgesehen, die Winkelgeschwindigkeit der Nockenwellenverstellung zur Überwachung des Schaltmechanismus 20 der Ölpumpe 12 für verschiedenen Öldruckstufen heranzuziehen. Aufgrund der Toleranzkette betreffend insbesondere Ölviskosität, Pumpeneigenschaften, Nockenwellenversteller 18 und Magnetventil wird nicht nur die Winkelgeschwindigkeit in der nicht vom verbleibenden Öldrucksensor überwachbaren zweiten Öldruckstufe bestimmt. Vielmehr ist es erfindungsgemäß vorgesehen auch bei der ersten Ödruckstufe, d.h. also in beiden Druckstufen, die Winkelgeschwindigkeit der Nockenwellenverstellung zu vermessen bzw. zu bestimmen. Ist der Unterschied in den Winkelgeschwindigkeiten ausreichend ausgeprägt, d.h. größer oder gleich einem vorbestimmten Schwellwert, so kann davon ausgegangen werden, dass der Schaltmechanismus 20 der Ölpumpe 12 ordnungsgemäß arbeitet. Die erste, niedrige Öldruckstufe wird vom Drucksensor überwacht. Die zweite Druckstufe wird überwacht, indem der oben beschriebene Vergleich der gemessenen Verstellgeschwindigkeit der Nockenwellenverstelleinrichtung 18 bei verschiedenen Öldruckstufen ausgewertet wird. Ist die Geschwindigkeit der Nockenwellenverstellung in beiden Öldruckstufen identisch, kann davon ausgegangen werden, dass der Schaltmechanismus 20 der Ölpumpe 12 nicht ordnungsgemäß arbeitet. Die Ölpumpe 12 kann in diesem Fall nur einen Druck bzw. eine Öldruckstufe einstellen.

In einer bevorzugten Ausführung des erfindungsgemäßen Verfahrens wird in einem konstanten Betriebspunkt zunächst die erste und danach die zweite Öldruckstufe gefahren. Der Ausdruck "konstanter Betriebspunkt" bezeichnet hierbei eine Betriebszustand der Brennkraftmaschinen, bei dem nicht notwendigerweise eine der zweiten, höheren Öldruckstufen und auch nicht notwendigerweise eine Nockenwellenverstellung erforderlich ist. Mit anderen Worten werden die Öldruckstufe und die Nockenwellenverstellung unabhängig vom momentanen Betriebszustand der Brennkraftmaschine eingestellt bzw. verändert. In beiden Druckstufen wird die Verstellgeschwindigkeit der Nockenwellenverstellung vermessen bzw. bestimmt und ausgewertet bzw. die Differenz bestimmt. Die Abhängigkeiten zur Öltemperatur und zum Last-Drehzahlpunkt werden auf diese Weise ausgeklammert. Die Auswirkungen auf die Emissionen durch die nicht optimale Nockenwellenposition während der Vermessung werden durch eine geeignete Wahl des konstanten Betriebspunktes beachtet.

Der Kosten- bzw. Bauraumnachteil eines zweiten Öldrucksensors für die zweite Öldruckstufe werden eingespart, da für die Überwachung, ob die zweite Druckstufe erreicht wird, kein zusätzlicher Öldrucksensor erforderlich ist. Es wird eine Kostenneutralität erzielt, da die Diagnose der zweiten Öldruckstufe mittels bereits in der Verbrennungskraftmaschine vorhandenen Aktoren und Sensoren basiert.

In Fig. 2 ist beispielhaft ein Ablaufdiagramm einer bevorzugten Ausführungsform des erfindungsgemäßen Verfahrens dargestellt. In einem ersten Schritt 100 werden Eingangsbedingungen für das Verfahren geprüft. So wird beispielsweise geprüft, ob sich eine Last, eine Drehzahl und eine Temperatur eines Kühlmittels sowie des Motoröls in einem vorbestimmten Bereich befindet. Ist dies auch nur für einen der vorgenannten Parameter nicht der Fall, wird die Diagnose der Nockenwelle nicht ausgeführt und über einen ersten Zweig 102 "nein" wieder zum Schritt 100 zurück gesprungen.

Sind alle geprüften Parameter in einem vorbestimmten Bereich, so wird über einen zweiten Zweig 104 "ja" zu einem zweiten Schritt 106 "Ölpumpe in Druckstufe 1 => Anforderung Nockenwellen Sollsprung" gesprungen. In diesem zweiten Schritt 106 wird die Ölpumpe derart betrieben, dass diese eine erste Druckstufe zur Verfügung stellt und es wird die Nockenwelle verstellt. In einem dritten Schritt 108 "Vermessung Nockenwelle" wird eine Verstellgeschwindigkeit 1 der Nockenwelle bei der Verstellung als Winkelgeschwindigkeit w [°/ms] für die erste Druckstufe bestimmt. In einem vierten Schritt 110 "Ölpumpe in Druckstufe 2 => Anforderung Nockenwellen Sollsprung" wird die Ölpumpe derart betrieben, dass diese eine zweite Druckstufe im Ölkreislaufsystem der Brennkraftmaschine zur Verfügung stellt, wobei sich der im Ölkreislaufsystem der Brennkraftmaschine ergebende Druck unterschiedlich von dem entsprechenden Druck bei der ersten Druckstufe ist, und es wird erneut die Nockenwelle verstellt. In einem fünften Schritt 112 "Vermessung Nockenwelle" wird eine Verstellgeschwindigkeit 2 der Nockenwelle bei der Verstellung als Winkelgeschwindigkeit ω [°/ms] für die zweite Druckstufe bestimmt. In einem sechsten Schritt 114 "Verstellgeschwindigkeit 2 > Verstellgeschwindigkeit 1" wird geprüft, ob die Verstellgeschwindigkeit 2 für die zweite Druckstufe größer ist als die Verstellgeschwindigkeit 1 für die erste Druckstufe. Sofern die Ölpumpe bzw. das Stellglied für die Druckstufen korrekt arbeitet und in der zweiten Druckstufe einen höheren Druck in dem Ölkreislaufsystem der Brennkraftmaschine erzeugt als in der ersten Druckstufe, muss die Verstellgeschwindigkeit 2 größer sein als die Verstellgeschwindigkeit 1. Somit ist umgekehrt dies ein Indiz für eine korrekt arbeitende Ölpumpe bzw. Umschaltung zwischen den Druckstufen. Daher wird von dem sechsten Schritt 114 über einen dritten Zweig 118 "ja" zu einem siebten Schritt 116 "Test abgeschlossen, Stellglied für Druckstufen der Ölpumpe in Ordnung" gesprungen, falls in Schritt 114 das Ergebnis der Prüfung "Verstellgeschwindigkeit 2 > Verstellgeschwindigkeit 1 ?" ja ist. Ist dies jedoch nicht der Fall, so wird über einen vierten Zweig 120 "nein" zu einem achten Schritt 122 "Test abgeschlossen, Stellglied für Druckstufen der Ölpumpe nicht in Ordnung" gesprungen.

Fig. 3 veranschaulicht ein Betriebskennfeld einer Brennkraftmaschine, wobei auf einer horizontalen Achse 200 eine Drehzahl n der Brennkraftmaschine und auf einer vertikalen Achse 202 eine Motormoment M bzw. eine Last aufgetragen ist. In diesem sogenannten "Last-Drehzahl-Kennfeld" ergibt sich ein Betriebsbereich für die Brennkraftmaschine, welcher von einem ersten Graph 204, der horizontalen Achse 200 und der vertikalen Achse 202 begrenz ist. Innerhalb dieses Betriebsbereiches der Brennkraftmaschine gibt es einen ersten Kennfeldbereich 206, in dem die erste und zweite Druckstufe der Ölpumpe gefahren werden kann. Innerhalb dieses ersten Kennfeldbereichs 206 gibt es einen zweiten Kennfeldbereich 208, in dem das oben beschriebenen Diagnoseverfahren ablaufen kann, wobei hierzu folgende Voraussetzungen erfüllt sein müssen: Es müssen beide Druckstufen zulässig sein, ein Einfluss auf das Abgas durch den Positionssprung der Nockenwelle muss gering sein und ein Einfluss auf das Fahrverhalten eines mit der Brennkraftmaschine ausgerüsteten Kraftfahrzeugs durch den Positionssprung der Nockenwelle muss gering sein. All dies ist in dem zweiten Kennfeldbereich 208 erfüllt. Der Rest des Betriebsbereiches außerhalb des ersten Kennfeldbereichs 206 ist ein dritter Kennfeldbereich 210, in dem nur die zweiter Druckstufe gefahren werden kann. Aus diesem Grund ist dieser dritte Kennfeldbereich 210 für das oben beschriebene Diagnoseverfahren nicht geeignet.

### Bezugszeichenliste

- 10: Motorblock
- 12: Ölpumpe
- 14: Ölkreislauf
- 16: Nockenwelle
- 18: Aktuator
- 20: Schaltmechanismus der Ölpumpe zum Umschalten zwischen den Öldruckstufen
- 22: Steuerelektronik
- 24: Öldrucksensor
- 100: erster Schritt: Eingangsbedingungen für das Verfahren prüfen
- 102: Zweig: "nein"
- 104: Zweig: "ja"
- 106: zweiter Schritt: Ölpumpe in Druckstufe 1 => Anforderung Nockenwellen Sollsprung
- 108: dritter Schritt: Vermessung Nockenwelle
- 110: vierter Schritt: Ölpumpe in Druckstufe 2 => Anforderung Nockenwellen Sollsprung
- 112: fünfter Schritt: Vermessung Nockenwelle
- 114: sechster Schritt " Verstellgeschwindigkeit 2 > Verstellgeschwindigkeit 1
- 116: siebter Schritt: Test abgeschlossen, Stellglied für Druckstufen der Ölpumpe in Ordnung
- 118: dritter Zweig "ja"
- 120: vierter Zweit: "nein"
- 122: achter Schritt: Test abgeschlossen, Stellglied für Druckstufen der Ölpumpe nicht in Ordnung
- 200: horizontale Achse: Drehzahl n
- 202: vertikale Achse: Motormoment M
- 204: erster Graph
- 206: erster Kennfeldbereich
- 208: zweiter Kennfeldbereich
- 210: dritter Kennfeldbereich

## Patentansprüche

1. Verfahren zum Betreiben einer Brennkraftmaschine, wobei in einem Ölkreislauf der Brennkraftmaschine, insbesondere zur Druckumlaufschmierung, von einer Ölpumpe wahlweise eine erste Öldruckstufe mit einem ersten minimalen und maximalen Öldruckniveau und mindestens eine zweite Öldruckstufe mit einem zweiten minimalen und maximalen Öldruckniveau erzeugt wird, wobei das erste minimale Öldruckniveau kleiner oder gleich ist als das zweite minimale Öldruckniveau und das erste maximale Öldruckniveau kleiner ist als das zweite maximale Öldruckniveau, wobei eine Nockenwelle der Brennkraftmaschine von einem Aktuator hydraulisch mittels eines Öldruckes aus dem Ölkreislauf der Brennkraftmaschine verstellt wird, **dadurch gekennzeichnet, dass** eine erste Verstellgeschwindigkeit der Nockenwelle durch den Aktuator bestimmt wird, während die erste Öldruckstufe von der Ölpumpe erzeugt wird, wobei für mindestens eine zweite Öldruckstufe eine zweite Verstellgeschwindigkeit der Nockenwelle durch den Aktuator bestimmt wird, während die zweite Öldruckstufe von der Ölpumpe erzeugt wird, wobei mindestens eine Differenz zwischen der ersten und mindestens einer zweiten Verstellgeschwindigkeit bestimmt wird, wobei ein Schaltmechanismus der Ölpumpe zum Umschalten zwischen den Öldruckstufen als in Ordnung eingestuft wird, wenn ein Betrag der Differenz gleich oder größer als ein vorbestimmter Differenzwert ist, und der Schaltmechanismus der Ölpumpe zum Umschalten zwischen den Öldruckstufen als defekt eingestuft wird, wenn ein Betrag der Differenz kleiner als ein vorbestimmter Differenzwert ist.

2. Verfahren nach Anspruch 1, **dadurch gekennzeichnet, dass** die erste und mindestens eine zweite Verstellgeschwindigkeit bei einem identischen Betriebszustand der Brennkraftmaschine bestimmt werden.

3. Verfahren nach mindestens einem der vorhergehenden Ansprüche, **dadurch gekennzeichnet, dass** in einem Betriebszustand der Brennkraftmaschine, während dem die erste Öldruckstufe von der Ölpumpe erzeugt wird, der Öldruck von einem Drucksensor überwacht wird.

4. Verfahren nach mindestens einem der vorhergehenden Ansprüche, **dadurch gekennzeichnet, dass** nach einem Bestimmen der ersten Verstellgeschwindigkeit die Ölpumpe unabhängig vom momentanen Betriebszustand der Brennkraftmaschine auf mindestens eine zweite Öldruckstufe umgeschaltet, die Nockenwelle verstellt und dabei die zweite Verstellgeschwindigkeit bestimmt wird.

5. Verfahren nach mindestens einem der vorhergehenden Ansprüche, **dadurch gekennzeichnet, dass** die erste und die zweite Verstellgeschwindigkeit bei mindestens einem vorbestimmten Betriebspunkt der Brennkraftmaschine bestimmt werden, wobei unabhängig von dem Betriebspunkt die jeweilige Öldruckstufe umgeschaltet und die Nockenwelle verstellt wird.

6. Verfahren nach Anspruch 5, **dadurch gekennzeichnet, dass** der mindestens eine vorbestimmte Betriebspunkt der Brennkraftmaschine derart gewählt wird, dass sich eine minimale Erhöhung von Schadstoffemissionen im Abgas ergibt.

## Claims

1. Method for operating an internal combustion engine, wherein, in an oil circuit of the internal combustion engine, in particular for the purposes of pressure circulation lubrication, a first oil pressure stage with a first minimum and maximum oil pressure level and at least one second oil pressure stage with a second minimum and maximum oil pressure level are selectively generated by an oil pump, wherein the first minimum oil pressure level is lower than or equal to the second minimum oil pressure level, and the first maximum oil pressure level is lower than the second maximum oil pressure level, wherein a camshaft of the internal combustion engine is hydraulically adjusted by an actuator by way of an oil pressure from the oil circuit of the internal combustion engine, **characterized in that** a first speed of adjustment of the camshaft by the actuator is determined while the first oil pressure stage is being generated by the oil pump, wherein, for at least one second oil pressure stage, a second speed of adjustment of the camshaft by the actuator is determined while the second oil pressure stage is being generated by the oil pump, wherein at least one difference between the first and at least one second speed of adjustment is determined, wherein a switching mechanism of the oil pump for switching between the oil pressure stages is regarded as being correctly operational if a magnitude of the difference is equal to or greater than a predetermined difference value, and the switching mechanism of the oil pump for switching between the oil pressure stages is regarded as being defective if a magnitude of the difference is smaller than a predetermined difference value.

2. Method according to Claim 1, **characterized in that** the first and at least one second speed of adjustment are determined in an identical operating state of the internal combustion engine.

3. Method according to at least one of the preceding claims, **characterized in that**, in an operating state of the internal combustion engine during which the first oil pressure stage is being generated by the oil pump, the oil pressure is monitored by a pressure sensor.

4. Method according to at least one of the preceding claims, **characterized in that**, after a determination of the first speed of adjustment, the oil pump is, regardless of the present operating state of the internal combustion engine, switched to at least one second oil pressure stage, the camshaft is adjusted, and in the process the second speed of adjustment is determined.

5. Method according to at least one of the preceding claims, **characterized in that** the first and the second speed of adjustment are determined at at least one predetermined operating point of the internal combustion engine, wherein, regardless of the operating point, the respective oil pressure stage is switched and the camshaft is adjusted.

6. Method according to Claim 5, **characterized in that** the at least one predetermined operating point of the internal combustion engine is selected so as to result in a minimal increase in pollutant emissions in the exhaust gas.

## Revendications

1. Procédé pour faire fonctionner un moteur à combustion interne, dans lequel, dans un circuit d'huile du moteur à combustion interne, en particulier pour la lubrification sous pression en circuit fermé, une pompe à huile génère de manière sélective un premier étage de pression d'huile avec un premier niveau minimal et un premier niveau maximal de pression d'huile et au moins un deuxième étage de pression d'huile avec un deuxième niveau minimal et un deuxième niveau maximal de pression d'huile, le premier niveau minimal de pression d'huile étant inférieur ou égal au deuxième niveau minimal de pression d'huile et le premier niveau maximal de pression d'huile étant inférieur au deuxième niveau maximal dé pression d'huile, un arbre à cames du moteur à combustion interne étant réglé hydrauliquement par un actionneur au moyen d'une pression d'huile provenant du circuit d'huile du moteur à combustion interne, **caractérisé en ce qu'**une première vitesse de réglage de l'arbre à cames est déterminée par l'actionneur pendant que le premier étage de pression d'huile est généré par la pompe à huile, une deuxième vitesse de réglage de l'arbre à cames étant déterminée par l'actionneur pour au moins un deuxième étage de pression d'huile, pendant que le deuxième étage de pression d'huile est généré par la pompe à huile, au moins une différence entre la première et au moins une deuxième vitesse de réglage étant déterminée, un mécanisme de commutation de la pompe à huile pour commuter entre les étages de pression d'huile étant désigné comme conforme si une valeur de la différence est supérieure ou égale à une valeur de différence prédéterminée, et le mécanisme de commutation de la pompe à huile pour commuter entre les étages de pression d'huile étant désigné comme défectueux lorsqu'une valeur de la différence est inférieure à une valeur de différence prédéterminée.

2. Procédé selon la revendication 1, **caractérisé en ce que** la première et au moins une deuxième vitesse de réglage sont déterminées pour un état de fonctionnement identique du moteur à combustion interne.

3. Procédé selon au moins l'une quelconque des revendications précédentes, **caractérisé en ce que** dans un état de fonctionnement du moteur à combustion interne, pendant lequel le premier étage de pression d'huile est généré par la pompe à huile, la pression d'huile est surveillée par un capteur de pression.

4. Procédé selon au moins l'une quelconque des revendications précédentes, **caractérisé en ce qu'**après une détermination de la première vitesse de réglage, la pompe à huile est commutée indépendamment de l'état de fonctionnement instantané du moteur à combustion interne à au moins un deuxième étage de pression d'huile, l'arbre à cames est réglé et par conséquent la deuxième vitesse de réglage est déterminée.

5. Procédé selon au moins l'une quelconque des revendications précédentes, **caractérisé en ce que** la première et la deuxième vitesse de réglage sont déterminées pour au moins un point de fonctionnement prédéterminé du moteur à combustion interne, l'étage de pression d'huile respectif étant commuté indépendamment du point de fonctionnement et l'arbre à cames étant réglé.

6. Procédé selon la revendication 5, **caractérisé en ce que** l'au moins un point de fonctionnement prédéterminé du moteur à combustion interne est sélectionné de telle sorte qu'une augmentation minimale des émissions toxiques se produise dans les gaz d'échappement.
